# EUROPÄISCHE PATENTSCHRIFT

(11) **EP 0 081 068 B1**
(45) Veröffentlichungstag und Bekanntmachung des Hinweises auf die Patenterteilung: **15.06.1988**
(21) Anmeldenummer: 82109455.4
(22) Anmeldetag: 13.10.1982
(51) Int. Cl.: A61H 23/04

(54) **Vorrichtung zur Durchführung von hydraulischen Massagen**
Hydraulic massage device
Dispositif de massage hydraulique

(30) Priorität: 03.12.1981 DE 3147798
(43) Veröffentlichungstag der Anmeldung: 15.06.1983
(73) Patentinhaber: Buderus Heiztechnik GmbH, D-35576 Wetzlar (DE)
(72) Erfinder: Muetzell, Theodor, Dr., D-7800 Freiburg (DE)

(56) Entgegenhaltungen:
- DE-A- 2 601 506
- DE-A- 2 641 469
- DE-C- 213 041
- DE-C- 240 279
- GB-A- 2 101 890
- NL-A- 6 805 697

## Beschreibung

Die Erfindung geht aus von einer Vorrichtung zur Durchführung hydraulischer Massagen, die aus einer Spritzkabine besteht, die eine abgestützte und leicht verformbare, das Arbeitsmedium von dem zu massierenden Körperteil trennende Prallfläche aufweist, welche mit der von dem Arbeitsmedium nicht beaufschlagten Seite als Auflage für den zu massierenden Körperteil dient und auf den zu massierenden Körperteil einwirkt, und mindestens eine Spritzdüse, die mittels einer Führung auf die Prallfläche gerichtet und beweglich angeordnet ist, aufweist.

Die vorliegende Anmeldung berücksichtigt folgenden Stand der Technik:
(1) DE-A-26 41 469
(2) DE-A-26 01 506
(3) DE-C-213 041.

Verfahren und Vorrichtung gemäss . der DE-A-26 41 469 können zwar zu einer gewissen Wassereinsparung und Energieersparnis führen, bedingen jedoch eine Verschmutzung des Arbeitsmediums, Infektionsgefahr trotz Reinigung nach jeder Anwendung, nicht definierte Formänderungsarbeiten bei wechselnden Strahlrichtungen in den zu behandelnden Zonen, Spritzwasserbelästigung für den Behandelten und den (eventuellen) Behandler.

Das Druckstrahlmassagegerat gemäss der DE-A-2601 506 kann demgegenüber zu grösseren Einsparungen an Wasser und Heizenergie, ferner dank der trennenden Prallfläche grundsätzlich zu einer Verringerung der Infektionsgefahr führen; nachteilig ist jedoch, dass wegen des verhältnismässig kleinen Abstands der Düse von der Prallfläche und der bremsenden Wirkung des vom Dusenstrahl zu durchlaufenden Sammelwassers bei gleicher Pumpleistung geringere Staudrucke an der Prallfläche erreicht werden.-Von besonderem Nachteil ist jedoch, dass während der Behandlung Relativbewegung zwischen der elastischen Haut des Gerats und der Körpergewebe erforderlich sind, was bei zeitlich konstantem Mitteldruck zu ungünstigen tangentialen Beanspruchungen des Gewebes und bei therapeutisch wirksamen Drücken sogar zu Verletzungen des Patienten führen kann.- Schliesslich dürfte eine genaue Führung des Pistolenhandgriffs besondere ähigkeiten des Therapeuten erfordern.

Mit einer Anordnung der Spritzdüse gemäss der DE-C-2 13 041 sind beachtliche Einsparungen an Energie und Wasser praktisch ohne mechanische oder mikrobielle Gefährdung des Patienten zu erreichen.

Hier sind jedoch folgende Nachteile gegeben:
1. Der dort verwendete Beutel als Spritzkabine ist nicht geeignet, grössere. gerade Verschiebebewegungen der Spriztdüse zuzulassen und ist im Innern für Wartungsarbeiten schwer zugänglich.
2. Die Neigung der Prallvektoren wechselt von Punkt zu Punkt.
3. Es ist praktisch nicht möglich, ohne sehr aufwendige Raumwinkel-Steuerungen die Soll-Richtung des Strahls für gleichmässige Massagen angenähert genau festzulegen, zumal eine optische Kontrolle am Körper des Paienten selbst bei transparent gedachtem Beutel angesichts der Vielzahl rückprallender Wassertropfen ausscheidet.
4. Wechselnde Neigungsfehler der Düsenachse wirken sich bei veränderlichen Abständern der Düse von der Prallfläche unterschiedlich aus.
5. Das Gewicht der gesamten, als Prallfläche dienenden Membran wirkt den auslenkenden Wasserstrahl entgegen; dies bedingt relativ kleine, dünne Prallmembranen.- Anderseits erfordert die Begrenzung der Zugspannung im Betrieb relativ kleine, dicke Membranen.

Die Aufgabe der Erfindung ist es eine Vorrichtung gemäss der DE-C-213 041 derauf weiterzubilden, daß sie einfach gewartet werden kann und eine gleichmässigere, automatisierbare, hydraulische Massage für grössere Arbeitsbereiche, die grösseren ' Teilen der Körperoberfläche entsprechen, ermöglicht und bei welcher der Neigungswinkel des Düsenstrahls bei Bedarf über den ganzen Arbeitsbereich konstant gehalten werden kann.

Als Lösung dieser Aufgabe wird erfindungsgemäss bei einer Vorrichtung zur Durchführung von hydraulischen Massagen gemäß dem Oberbegriff des Patentanspruches 1 vorgeschlagen, dass die Spritzkabine aus einer als Ableithilfsmittel für das Arbeitsmedium ausgebildeten Haube sowie einem Auffangbehälter besteht, wobei der dem unteren offenen Teil der Haube gegenüberliegende obere Teil der Haube die Prallfläche bildet, und die Verschiebung der Spritzdüse mittels einer Koordinatensteuerung erfolgt.

Für eine besonders günstige Ausführungsform wird ferner vorgeschlagen, dass als Astützung der Prallfläche ein abfederndes Gitter vorgesehen ist, welches den grössten Teil des Gewichts eines zu massierenden Körpers aufnimmt.

Für eine weitere besonders günstige Ausführungsform wird ferner vorgeschlagen, dass das Gitter als Seilgitter in einem Spannrahmen ausgebildet sit.

Das nachfolgende Ausführungsbeispiel erläutert die Erfindung in Verbindung mit einer schematischen Abbildung.

Die Ziffern des schematischen QUER-Schnitts stellen der:
1) einen kegelig verformten Aufprallbereich,
2) ein Gitter, vorzugsweise ein Seilgitter,
3) einen Spannrahmen fur das Gitter (2),
4) ein Auflager für den Spannrahmen (3),
5) eine Haube, z.B. eine im Öffnungsbereich rings geraffte Haube aus SILIKON-Folie,
6) eine (innere) Kammer,
7) eine durchbrochene Trennwand,
8) einem Auffangebehälter,
9) eine Spritzdüse,
10) ein Sicherungshilfsmittel, z.B. Bolzen, dür Teil (5),
11) eine (äussere) Kammer,
12) einen Wasserspeicher,
13) zwei Bockrollen,
14) eine Symmetrieebene der Spritzkabine senkrecht zur Zeichenebene,
15) ein Bockrollen-Widerlager,
16) ein flexibles Widerlager, z.B. Polyäthylen-oder PVC-Folie, für zwei einander gegenüberliegende Seiten von Teil (5).

Der menschliche Körper ist mit seiner Längsachse vorzugsweise senkrecht zur Zeichenebene liegend zu denken, die Düse (9) um die Spurgerade der Symmetrieebene (14) mit der Zeichenebene drehbar und senkrecht zur Zeichenebene verschieblich gelagert. Bei gleichzeitiger Drehung der Düse (9) um die Spurgerade und Verschiebung der Düse senkrecht zur Zeichenebene schreibt die Düse (9) bzw. deren Wasserstrahl im Aufprallbereich (1) eine ZYLKLOIDE. Verschiebt man die Spritzkabine mittels der Bockrollen (13) längs des Widerlagers (15) in der Zeichenebene, so schreibt die mitgeführte Düse (9) bzw. deren Wasserstrahl im Aufprallbereich ein zweites ZYKLOIDEN-Band parallel zum ersten und genau dem Abstand der vorgenommenen Verschiebung entsprechend.

Das Seilgitter (2) nimmt den grössten Teil des Körpergewichts auf, das im Behandlungsbereich bzw. Aufprallbereich (1) auf der Haube (5) liegt; es wirkt damit einer Durchbiegung der Haube (5) entgegen, erlaubt deren besondere leichte Ausführung und leichte Verformbarkeit im Prallbereich (1), erleichterte Beweglichkeit in den Seitenbereichen, somit mittelbar erleichterte Verschieblichkeit der ganzen Spritzkabine längs des Widerlagers (15) in der Zeichenebene.

Die letztgenannte Verschieblichkeit wird weiter begünstigt durch die Ausbildung der Haube an sich, ferner durch die Ausbildung der Aussenkammer (11) als Faltenspeicher: befestigt man am Auffangbehälter (8) als äussere Begrenzung für die Haube (5) in den Seitenbereichen ein vorzugsweise flexibles Widerlager (16), z.B. eine Folie, lenkt dieses z.B. unterhalb des Auflagers (4) mittels einer Rolle um und spannt es im senkrechten Teil durch eine Gewicht, so entsteht ein selbsttätig veränderlicher Faltenspeicher mit maximaler Speicherkapazität bei maximalem Öffnungswinkel jeweils zu Beginn- der erforderlichen Speicherphase mit entsprechender Erleichterung und Sicherung des Speicherungsvorgangs. Auch zwecks Vermeidung von Hubarbeit für das genannte Gewicht empfiehlt sich ein analoger, im Gegentakt arbeitender Faltenspeicher auf der Gegenseite.- Zur besseren Übersicht wurde auf eine symmetrische Skizze verzichtet. Die hochgezogene, durchbrochene Trennwand (7) kann gleichzeitig dienen zur Ableitung von Reflexionswasser in den Wasserspeicher (12), als Leitplanke für die Falten in ihren oberen Abschnitten, als Befestigungshilfsmittel, z.B. Klemmvorrichtung, in ihren unteren Abschnitten. Die er^{f}indungs- gemässe Vorrichtung eignet sich insbesondere für einen Einsatz in Verbindung mit an sich bekannten Koordinatensteuerungen. (Vergl. z.B. Normentwurf DIN 40719 Blatt 6).

Die Erfindung weist folgende Vorteile auf: Die neue Vorrichtung lässt sich leicht fertigen, vormontieren und warten: die erforderlichen Bauelemente sind entweder selbst handelsüblich oder lassen sich aus handelsüblichen Werkstoffen preisgünstig herstellen.

Je nach Strahlrichtung der Spritzdüse sind wahlweise genau dosierbare Knetmassagen oder solche mit höherem Bindegewebsmassagenanteil möglich.

Anderseits ist die exakt dosierbare Formänderungsenergie im jeweiligen Behandlungsbereich Voraussetzung für eine entsprechende, genaue Wärmeübertragung.

Die Verwendung eines die Haube im Auflagebereich abfedernden Gitters ermöglicht zusätzlich den Einsatz einer dünnen Haube mit grossflächigem Arbeitsbereich bei geringer Vorspannung selbst dann, wenn extrem schwere Patienten auf der Haube liegen.

Es ist ferner möglich, die Wasserzu- und Abfuhr für die Spritzkabine nicht über Schläuche, sondern über Rohre zu leiten; da das Bruchrisiko derartiger Rohrleitungen nicht über dem üblicher Rohre für die Hausinstallation leigt, kann die neue Kombination auch in normalen Arbeitsräumen vorteilhalft eingesetzt werden, die bisher der Hand- bzw. Trockenmassage vorbehalten waren.

Der Einsatz einer an sich bekannten Koordinatenführung steigert einerseits nochmals die Genauigkeit der Behandlung, erhöht anderseits den Bedienungskomfort wesentlich.

Die neue Vorrichtung entlastet ferner die Masseure von schwerer, ungesunder Arbeit in gebückter Haltung so weit, dass selbst Körperbehinderte regelmässig die Durchführung von Massagen nach der Erfindung übernehmen können.

Infektionsrisiken in Wannen für Unterwassermassagen entfallen völlig für den Patienten, und für das Reinigungspersonal sind sie praktisch ebenfalls nicht mehr gegeben.

Zudem verteilen sich Rüstzeiten für Wasserzu-und Ablauf sowie gelegentliche Reinigungsarbeiten auf eine Vielzahl von Patienten. Eine grosse Wanne mit dem für Unterwassermassagen erforderlichen und vorgeschriebenem Volum von Mindestens 400-600 Litern je Behandlung entfällt, da hier eine Wasserfüllung von ca. 40 Litern vielfach verwendet wird. Daher kann der Wasserverbrauch bei der Vorrichtung nach der Erfindung auf unter einen Liter je Behandlung, d.h. auf Promille des bisher üblichen, gesenkt werden. Ferner lassen sich mit der neuen Vorrichtung wesentliche Einsparungen an Heizenergie erzielen.

## Patentansprüche

1. Vorrichtung zur Durchführung von hydraulischen Massagen, die aus einer Spritzkabine (5) besteht, die
eine abgestützte und leicht verformbare, das Arbeitsmedium von dem zu massierenden Körperteil trennende Prallfläche (1) aufweist, welche mit der von dem Arbeitsmedium nicht beaufschlagten Seite als Auflage für den zu massierenden Körperteil dient und auf den zu massierenden Körperteil einwirkt, und
mindestens eine Spritzdüse (9), die mittels einer Führung auf die Prallfläche (1) gerichtet und beweglich angeordent ist, aufweist, dadurch gekennzeichnet, dass
die Spritzkabine aus einer als Ableithilfsmittels für das Arbeitsmedium ausgebildeten Haube (5) sowie eine Auffangbehälter (8) besteht, wobei der dem unteren offenen Teil der Haube gegenüberliegende obere Teil der Haube die Prallfläche (1) bildet und
die Verschiebung der Spriztdüse (9) mittels einer Koordinatensteuerung erfolgt.

2. Vorrichtung nach Anspruch 1, dadurch gekennzeichnet, dass
als Abstützung der Prallfläche (1) ein abfederndes Gitter (2) vorgesehen ist, das den grössten Teil des Gewichts eines zu massierenden Körpers aufnimmt.

## Revendications

1. Dispositif de massage hydraulique, comprenant une cabine de vaporisation (5),
présentant une surface de rebondissement (1) butée et aisément déformable, séparant le milieu de traitement de la partie du corps à masser, la surface de rebondissement (1) servant à supporter avec le côté non exposé au mileau de traitement la partie du corps à masser, et
présentant au moins une buse à vaporisation (9) étant dirigée vers la surface de rebondissement (1) par un guidage et étant amovible, caractérisé en ce que
la cabine de vaporisation consiste d'un capot (5) formé comme moyen de dérivation pour le milieu de traitement et d'un collecteur (8), la partie supérieure du capot opposée à la partie inférieure et ouverte du capot forme la surface de rebondissement (1), et que
le déplacement de la buse à vaporisation est effectué par commande de coordonnées.

2. Dispositif selon la revendication 1, caractérisé en ce que
comme support pour la surface de rebondissement, une grille élastique (2) est pourvue, ladite grille incorporant la plus grande partie du poids d'un corps à masser.

3. Dispositif selon la revendication 2, caractérisé en ce que la grille (2) est formée comme grille par câbles dans une rame.

## Claims

1. Hydraulic massage device comprising a spray cabin (5) exhibiting
a supported and easily deformable baffle surface (1) separating the working medium from the body part to be massaged and serving with the side not facing the working medium as support for the body part to be massaged and acting on the body part to be massaged, and
at least one spray nozzle (9) directed toward the baffle surface (1) by means of a guide and being movably mounted, characterized by that
the spray cabin consists of a hood (5) formed as deflection means for the working medium and of a collector container (8), the upper part of the hood being arranged opposite to the lower open part of the hood forming the baffle surface (1), and that
the displacement of the spray nozzle (9) is generated by coordinate control.

2. Device according to claim 1, characterized by that
as support for the baffle surface (1), a spring- type grid (2) is provided, accommodating the largest part of the weight of a body to be massaged.

3. Device according the claim 2, characterized by that the grid (2) is formed as rope grid in a tensioning frame.
